# EUROPÄISCHE PATENTSCHRIFT

(11) **EP 0 085 387 B1**
(45) Veröffentlichungstag und Bekanntmachung des Hinweises auf die Patenterteilung: **27.05.1987**
(21) Anmeldenummer: 83100657.2
(22) Anmeldetag: 25.01.1983
(51) Int. Cl.: B26D 7/26

(54) **Längsschneide- und/oder Rillmaschine für bewegte Materialbahnen, insbesondere für Wellpappebahnen**
Cutting and creasing apparatus for moving webs, e.g. paper webs
Appareil pour couper et rainurer des bandes en mouvement, en particulier des bandes de papier

(30) Priorität: 29.01.1982 DE 3202914
(43) Veröffentlichungstag der Anmeldung: 10.08.1983
(73) Patentinhaber: BHS-Bayerische Berg-, Hütten- und Salzwerke Aktiengesellschaft, 80636 München (DE)
(72) Erfinder: Mosburger, Hans, Ing.-grad., D-8481 Weiherhammer/Opf. (DE)
(74) Vertreter: Eder, Eugen, Dipl.-Ing.

## Beschreibung

Die Erfindung betrifft eine Längsschneide-und/oder Rillmaschine für bewegte Materialbahnen, insbesondere für Wellpappebahnen nach dem Oberbegriff des Patentanspruches 1.

Von Wellpappeanlagen sind für ein Format immer kleinere Aufträge bei kürerzen Laufzeiten, d.h. höheren Arbeitsgeschwindigkeiten, zu erfüllen. Für Längsschneide- und/oder Rillmaschinen, die einen Bestandteil einer solchen Wellpappenanlage bilden, werden demzufolge immer kürzere Umstellzeiten für die Werkzeuge gefordert. Längsschneide- und/oder Rillmaschinen nach der DE-A-2 250 125 erreichen mittlere Umstellzeiten von ca. 10 Sekunden bei Einfachanordnung. Für eine moderne Wellpappenanlage ist dies zu lang. Um kurze Umstellzeiten realisieren. zu können, geht man immer mehr dazu über, zwei Längsschneide- und/ oder Rillmaschinen hintereinander in einer sogenannten Tandem-Anordnung aufzustellen. Während eine Maschine in Betrieb ist, werden die Werkzeuge der anderen Maschine für den nächstfolgenden Auftrag positioniert.

Bei Formatwechsel werden Ober- und Unterwerkzeuge der in Betrieb befindlichen Maschine getrennt und gleichzeitig die positionierten Werkzeuge der zweiten Maschine eingerückt. Die erforderliche Umstellzeit von einer Maschine zur anderen beträgt hierbei ca. 1 Sekunde. Die Maschine nach der genannten DE-PS ist zum Einsatz für die Tandem-Anordnung zu teuer, da jedes Werkzeug eine eigene Antriebsspindel besitzt und jedem Werkzeugpaar ein eigener Antriebsmotor, ein eigener IST-Wert-Geber und Auswertelektronik zugeordnet ist.

Es ist weiter eine Längsschneide- und/oder Rillmaschine nach der DE-A-2142117 bekannt. Zum Positionieren findet eine Greiferanordnung Verwendung. Die Werkzeugkörper werden durch einen Verstellschlitten zum Zwecke des Positionierens bewegt und der Greifer gibt den jeweils zu positionierenden Werkzeugkörper frei. Sind alle Werkzeugkörper abgesetzt, werden sie pneumatisch oder hydraulisch auf den Werkzeugwellen verspannt. Nachteilig ist, daß sowohl beim Verstellvorgang, als auch insbesondere beim Festsetzen der Werkzeugkörper, erhebliche Maßdifferenzen auftreten können, weil die Werkzeugkörper im Verhältnis zum Wellendurchmesser sehr kurz sind und daher bei der geringsten Verschmutzung zum Verkanten neigen. Eine weitere Längsschneide- und/oder Rillmaschine, die ebenfalls mit einer Greiferanordnung arbeitet ist aus FR-A-2 274 415 (entspricht DE-A-25 26 599) bekannt.

Der Erfindung liegt die Aufgabe zugrunde, die eingangs beschreibene, bekannte Maschine unter Beibehaltung der Trennung von Führungswellen und Antriebswellen so zu verbessern, daß der hohe Aufwand an Verstelleinheiten vermieden wird.

Die Erfindung löst diese Aufgabe mit den Merkmalen des kennzeichnenden Teils des Patentanspruches 1.

Die Erfindung bietet den Vorteil, daß die Längsschneide- und/oder Rillmaschine preiswerter gebaut werden kann, weil nur ein Positionierantrieb notwendig ist. Für eine Maschine mit drei Werkzeugstationen sind je nach Ausführungsvariante nur je sechs oder nur je zwei Verstellspindeln und Verschiebekörper notwendig.

Außerdem ist keine Verschiebung der gesamten Maschine zur Bahnkantenkorrektur mehr notwendig. Schließlich ist es möglich, ohne Verbreiterung der Maschine zusätzliche Werkzeugkörper anzubringen, dabei eine minimale Durchbiegung der Querträger zur Führung für die Werkzeugpaare zu gewährleisten. Zusätzlich werden ein leichter Werkzeugwechsel, minimale Verstellzeit bei Formatwechsel und hohe Verstellgenauigkeit erreicht.

Weitere Ausgestaltungen der Erfindung ergeben sich aus den Unteransprüchen.

Die Erfindung wird nachfolgend anhand eines in der Zeichnung dargestellten Ausführungsbeispiels näher erläutert. In der Zeichnung zeigen:
Fig. 1 eine Seitenansicht der Längsschneide-und/oder Rillmaschine;
Fig. 2 einen Vertikalschnitt durch die Führung für die Werkzeugkörper;
Fig. 3 einen vertikalen Längsschnitt durch die Verstellvorrichtung für die Werkzeugkörper, und
Fig. 4 eine Stirnansicht von Längsschneide-und/oder Rillmaschinen in Tandem-Anordnung.

In der nachfolgenden Beschreibung ist die bewegte Materialbahn eine Wellpappenbahn und diese wird in einer horizontalen Ebene durch die Längsschneide- und/oder Rillmaschine 1 bewegt.

Die Längsschneide- und/oder Rillmaschine 1 bzw. 1' besitzt einen Rahmen 2, der einen jochartigen Grundrahmenteil 3 und seitliche Ständerteile 4 und 5 aufweist.

Der Grundrahmenteil 3 ist über Fundamentschienen 6 ortsfest mit dem Fundament 7 verbunden.

Überhalb und unterhalb der strichpunktiert gezeichneten Wellpappenbahn 8 sind Werkzeige 9, 10 angeordnet. Ein oberes Werkzeug 9 und ein unteres Werkzeug 10 wirken als Werkzeugpaar zusammen.

In der Längsschneide-und/oder Rillmaschine 1 sind in mehreren Ebenen, die senkrecht zur Laufrichtung der Wellpappenbahn 8 verlaufen, in Längsrichtung der Bahn gesehen hintereinander, unterschiedliche Werkzeuge, wie z.B. Schneidemesser oder Rillwerkzeuge, angeordnet. Vorzugsweise sind Schneidemesser mit nachfolgenden Rillwerkzeugen kombiniert, so daß eine durch die Maschine laufende Wellpappenbahn 8 längs geschnitten und entsprechend herzustellenden Kartonzuschnitten gerillt werden kann. In ein- und derselben Querebene sind gleiche Werkzeuge, z.B. Schneidmesser oder Rillwerkzeuge, in einer Werkzeugstation vorgesehen.

Die in Fig. 1 angedeuteten Werkzeuge oberhalb und unterhalb der Wellpappenbahn 8 sind Schneidmesser, wobei jeweils ein Schneidmesser oberhalb und unterhalb der Wellpappenbahn 8 zu einem Werkzeugpaar zusammengefaßt sind.

Jedes Schneidmesser 9 oberhalb und jedes Schneidmesser 10 unterhalb der Wellpappenbahn 8 ist in einem schlittenförmigen Werkzeugkörper 11 auswechselbar gelagert. Die Werkzeugkörper 11 der oberen Werkzeuge 9 sind mittels Kugelführungen 12 verschiebbar längs parallelen Führungsstangen 13, 14 geführt. Die Führungsstangen 13, 14 sind mittels Befestigungen 15 an einem biegesteifen Querträger 16 befestigt. Der Querträger 16, der von im Abstand voneinander angeordneten, parallelen und an den Enden über Stirnplatten miteinander verbundenen U-Schienen gebildet ist, verbindet starr die oberen Enden der Ständerteile 4 und 5.

Die Werkzeugkörper 11 der unteren Werkzeuge 10 sind ebenfalls mittels Kugelführungen 17 verschiebbar an parallelen, im Abstand angeordneten Führungsstangen 18, 19 geführt. Die Führungsstangen sind mittels Befestigungen 20 an einem Querträger 21 befestigt. Der biegesteife Querträger 21 wird von zwei parallelen, im Abstand voneinander angeordneten und an den Enden über Stirnplatten miteinander verbundenen U-Schienen gebildet. Der Querträger 21 ist in Pfeilrichtung I höhenverschiebbar mit den Ständerteilen 4, 5 verbunden.

Zur Höhenverstellung des Querträgers 21 sind mit diesem seitliche Hubspindeln 22, 23 verbunden, die über eine endlose Kette 23' gemeinsam von einem doppelseitig beaufschlagten Druckmittel-Zylinder mit durchgehender Kolbenstange, beispielsweise einem Pneumatik-Zylinder, angetrieben sind. Hierdurch können die Werkzeuge 9, 10 aus ihrer Wirkstellung durch Absenken des unteren Querträgers 21 und damit der von diesem getragenen Werkzeuge 10 in die Außerwirkstellung überführt werden, in der eine neue Positionierung der Werkzeuge möglich ist.

Die einzelnen Werkzeuge 9, 10 oberhalb und unterhalb der Wellpappenbahn 8 sind jeweils durch Antriebswellen 25, 26 angetrieben, welche zentrisch durch die Werkzeuge 9, 10, z.B. Messer, verlaufen. Die Antriebswellen 25, 26 sind längsgenutet, über Paßfedern wird ihre Drehbewegung übertragen auf die Werkzeuge, die ihrerseits längs der sich drehenden Wellen 25, 26 verschiebbar sind.

Die Antriebswellen 25, 26 ragen über den Ständerteil 4 hinaus. Außerhalb des Ständerteils 5 sind die Antriebswellen 26, 25 über nicht dargestellte Kardanwellen und über Ketten 27 antriebsmäßig mit einer durchgehenden Welle 28 verbunden, die über eine Kupplung 29 vom nicht dargestellten Hauptantrieb der gesamten Wellpappenanlage angetrieben wird.

Die über den Ständerteil 4 hinausragenden Wellenteile 30 und die gleichfalls über diesen Ständerteil vorstehenden Führungsstangenteile 31 ermöglichen das Überführen der Werkzeugpaare in einen Parkraum 32.

Zum Verstellen der Werkzeuge 9, 10 dienen Verschieberohre 33 und 34. Diese verlaufen zwischen den U-Schienen des oberen Querträgers 16 und des unteren Querträgers 21. Sie verlaufen dabei parallel zu den Führungsstangen 13, 14 bzw. 18, 19.

Die Verschieberohre 33, 34 durchqueren Backenbremsen 35, die an den Werkzeugkörpern 11 ausgebildet sind. Jede Backenbremse 35 besitzt eine schwenkbare Backe 36 mit einem Bremsbelag 37. An der schwenkbaren Backe 36 befindet sich ein Backenarm 38, der an seinem freien Ende eine Rolle 39 trägt.

Die Bremsbacken 36 werden über eine Federanordnung 40 in Klemmstellung überführt, in der dann die Werkzeugkörper 11 auf den zugehörigen Verschieberohren 33 bzw. 34 festgeklemmt sind.

Zum Verstellen der Werkzeugkörper 11 und damit der Werkzeuge 9, 10 bei gelöster Backenbremse 35 dient eine Verschiebeeinrichtung, welche einen Verschiebekörper 41 umfaßt. Mit diesem Verschiebekörper 41 fest verbunden ist das eine Ende jedes Verschieberohres 33, 34.

Mit dem Mutternflansch 42 des Verschiebekörpers 41 fest verbunden ist eine Spindelmutter 43. Diese wird von einer Verstellspindel 44 durchquert. Diese Verstellspindel ist mittels eines Lagers 45 im Ständerteil 5 bzw. im verstellbaren Querträger 21 gelagert. Die Verstellspindel 44 durchquert zentrisch jedes Verschieberohr 33, 34. Sein freies Ende ist über ein Lager 46 schiebbar im Verschieberohr 33 bzw. 34 gelagert. Die Verstellspindel 44 ist durch einen Positioniermotor 47 antriebbar. Die Verstellspindeln 44 sind über Zahnriemen 48 miteinander verbunden.

Die Verschieberohre 33, 34 sind über Gleitlager 49 in den Backenbremsen 35 gelagert.

Da alle Werkzeugkörper 11 auf die Verschieberohre 33, 34 geklemmt werden können, die Verstellung aller Verschieberohre 33, 34 über einen einzigen Positioniermotor 47 erfolgt, kann auch die Bahnkantenkorrektur, d.h. die positionsgerechte Einstellung der Werkzeuge zur jeweiligen seitlichen Kante der Wellpappenbahn, über den Positionierantrieb erfolgen, so daß die Maschine nicht mehr verschiebbar sein muß.

Das Ein- und Ausfahren der Werkzeugpaare der einzelnen Werkzeugstationen, die jeweils von den Werkzeugpaaren einer Vertikalebene gebildet werden, erfolgt über Pneumatikzylinder 24. Jeder Werkzeugstation ist ein Zylinder 24 zugeordnet. Wie aus Fig. 4 ersichtlich, besitzt im vorliegenden Fall die Längsschneide- und/oder Rillmaschine 1 drei Werkzeugstationen a, b, c in Bahnrichtung gesehen hintereinander gelegen. Es sind somit auch drei Pneumatikzylinder 24 vorhanden. Die einzelnen Zylinder 24 sind auf einem gemeinsamen Schlitten 50 angeordnet, der über den Verstellmotor 51 über eine Verstellspindel 52 antreibbar ist. Das Aus- und Einfahren der Werkzeugpaare der einzelnen Werkzeugstationen kann bei dieser Anordnung getrennt erfolge. Die Einjustierung der Werkzeugstationen, die sogenannte Rilltiefeneinstellung, erfolgt für alle drei Stationen gemeinsam durch Verstellung des Schlittens 50 über den Verstellmotor 51.

Die Werkzeugkörper 11 jedes Werkzeuges 9, 10 sind über die Federanordnung 40 und die Backenbremsen 35 überlicherweise auf den Verschieberohren 34, 33 festgeklemmt. Die Klemmung der Werkzeugkörper 11 auf den Verschieberohren 33, 34 kann im Bereich des Parkraumes 32 gelöst werden. Der Parkbereich beginnt hinter einer Sperrklinke 53 (Fig. 3).

Das Lösen der Klemmung der Werkzeugkörper 11 an den Verschieberohren 33, 34 erfolgt beim Abräumen der Werkzeugkörper 11 vor einer neuen Positionierung der Werkzeuge. Hierzu läuft die am Bremsbackenarm 38 angeordnete Rolle 39 auf eine sich über den Parkraum 32 längserstreckende Auflaufschiene 54 auf, die in einer im Querschnitt C-förmigen Halteschiene 55 höhenbeweglich gelagert ist. Die Bodenseite jeder Auflaufschiene 54 ist über Druckkissen 56 beaufschlagbar. Wird über Druckkissen 56 die Auflaufschiene 54 bis zur Begrenzung durch die Haltschienen bewegt, wird beim Auflaufen der Rollen 39 und der damit verbundenen beweglichen Bremsbacke die Backenbremse gelüftet, d.h. die Klemmung des Werkzeugkörpers 11 auf dem Verschieberohr 33 bzw. 34 gelöst. Bei gelüfteter Backenbremse 35 läßt sich jeder Werkzeugkörper 11 relativ leicht auf dem zugehörigen Verschieberohr 33 bzw. 34 verschieben. Somit können leicht zusätzliche Werkzeugkörper 11 auf die vorstehenden Wellenteile bzw. Führungsstangenteile aufgeschoben bzw. es können Werkzeugkörper getauscht werden.

Wie aus Fig. 1 ersichtlich, erstreckt sich der Parkraum 32 auch außerhalb des Rahmens 2 der Maschine 1. Dadurch kann die Maschinenbreite trotz vieler Werkzeuge 9, 10 klein gehalten werden. Die Gefahr der Durchbiegung der Querträger 16 bzw. 21 wird verringert und die Einstellgenauigkeit erhöht. Die Sperrklinke 53 ist schwenkbar gelagert. Sie ist über einen Druckmittel-Zylinder 57 durch die Kolbenstange 58 betätigbar. In Sperrstellung greift die Klinkennase 59 mit einem Sperrteil 60 des Werkzeugkörpers 11. Der Zylinder 57 arbeitet mit zwei unterschiedlichen Schließdrücken. Die Schließstellung der Klinke 53 wird über einen nicht dargestellten Endschalter kontrolliert.

Ein Positioniervorgang der Werkzeuge 9, 10 erfolgt folgendermaßen:

### a) Abräumen:

Die Werkzeuge 9, 10 befinden sich in ihren positionierten Stellungen. Die Werkzeuge jeden Werkzeugpaares sind in ihren Positionierstellungen, d.h. auseinandergefahren, wozu der untere Querträger 21 mit den Werkzeugkörpern 11 und den unteren Werkzeugen 10 nach unten abgesenkt ist.

Die Sperrklinke 53 ist geöffnet, d.h. die Sperrklinkennase 59 ist im Gegenuhrzeigersinn etwas hochgeschwenkt und läßt die Sperrteile 60 der Werkzeugkörper 11 frei durchtreten.

Es wird angenommen, daß der Verschiebekörper 41 zugleich mit dem _{'}Werkzeugkörper 11 des ersten Werkzeuges (z.B. Nullmesser) verbunden ist. Bei Einschalten des Positioniermotors 47 werden über die Verstellspindel 44, Verschiebekörper 41, Verschieberohre 33 bzw. 34, die geklemmten Werkzeugkörper 11 unter Beibehaltung .ihrer Stellungen zueinander in Richtung zum Parkraum 32 verschoben. Bein Einlauf in den Parkraum 32 wird die Backenbremse 35 beim Auflaufen der Rolle 39 auf die ausgefahrene Auflaufschiene 54 gelüftet und damit die Klemmverbindung zwischen Werkzeugkörper 11 und Verschieberohr 33 bzw. 34 gelöst. Die nach und nach ankommenden Werkzeugkörper 11 schieben die bereits entklemmten Werkzeugkörper 11 immer weiter in den Parkraum 32 hinein. Nachdem alle Werkzeugkörper 11 im Parkraum 32 abgestellt sind und der Verschiebekörper 41 seine NullMarke mit nicht dargestelltem Endschalter erreicht hat, ist der Abräumvorgang beendet. Ein anschliessender Positioniervorgang kann beginnen.

### b) Positionieren der Werkzeuge:

Die Verstellklinke 53 wird durch den Zylinder 57 in die Schließstellung (Fig. 3) überführt. Der Zylinder 57 arbeitet zunächst mit dem niedrigeren Druck. Die Auflaufschiene 54 ist eingefahren. Dadurch werden alle Werkzeugkörper 11 in ihrer dicht aneinanderliegenden Stellung im Parkraum auf dem Verschieberohr 33 bzw. 35 geklemmt. Der Positioniermotor 47 treibt die Verstellspindel 44 mit umgekehrter Drehrichtung an. Die Zählung eines nicht dargestellten Positionszählers beginnt bei Null, wenn der Verschiebekörper 41 einen nicht dargestellten, z.B. durch einen Endschalter vorgegebenen Schaltpunkt überfährt. Der Verschiebekörper 41 wird durch die Verstellspindel 44 in Richtung von dem Parkraum 32 weg bewegt. Der erste nachfolgende Werkzeugkörper 11 läuft gegen die Klinkennase 59 der Sperrklinke 53 und drückt diese bei dem niedrigeren Druck des Zylinders 57 etwas auf. Dadurch wird der nicht dargestellte Klinkenendschalter betätigt. Die Auflauf schiene 54 wird ausgefahren, wodurch die Werkzeugkörper 11 auf dem Verschieberohr 33 bzw. 34 entklemmt werden. Der Zylinder 57 für die Sperrklinke 53 wird auf einen höheren Druck geschaltet, wodurch der anliegende Werkzeugkörper 11 sicher in seine Null-Position zurückgedrückt wird. Diese Null-Position muß dem Schaltpunkt entsprechen, bei welchem der Positionszähler zu Zählen beginnt.

Sobald das eingestellte Maß zwischen dem ersten Werkzeug und dem nachfolgenden Werkzeug erreicht ist, wird der Positionierantrieb gestoppt, die Auflaufschiene 54 fährt ein, die im Parkraum befindlichen Werkzeugkörper werden auf dem Verschieberohr 33 bzw. 34 festgeklemmt und die Sperrklinke 53 öffnet.

Der Positionierantrieb startet zunächst mit verminderter Stellgeschwindigkeit. Sobald der Sperrteil 60 des nachfolgenden Werkzeugkörpers 11 die Sperrklinkennase 59 verlassen hat (Endschalterkontrolle), schließt die Sperrklinke 53 mit niedrigem Druck.

Die Sperrklinke 53 wird vom nächstfolgenden Werkzeugkörper 11 aufgedrückt, Auflaufschiene 54 ausgefahren, die noch im Parkraum befindlichen Werkzeugkörper 11 werden entklemmt, Sperrklinkenzylinder 57 auf höheren Druck geschaltet, dadurch: der dritte Werkzeugkörper 11 in Null-Position gedrückt und der Positionierantrieb schaltet auf maximale Verstellgeschwindigkeit und stoppt wieder bei Erreichen des eingestellten Maßes zwischen zweitem und drittem Werkzeug. Danach wiederholt sich der beschriebene Vorgang so oft, bis alle Werkzeuge positioniert sind. Der letzte Positionierschritt besteht darin, alle im richtigen Abstand zueinander auf den Verschieberohren festgeklemmten Werkzeuge gemeinsam noch so viel weiter zu verschieben, daß das Null-Messer an der vorgewählten Bahnkante steht.

Anstatt für jede Werkzeugstation für jede Verstellspindel einen Verschiebekörper 41 vorzusehen, kann nur je ein gemeinsamer Verschiebekörper für alle oberen und alle unteren Hälften von mehreren Werkzeugstationen, im vorliegenden Fall z.B. drei, vorhanden sein. Dadurch können Verstellspindeln entfallen und der Verstellantrieb vereinfacht sich.

## Patentansprüche

1. Längsschneide- und/oder Rillmaschine für bewegte Materialbahnen, insbesondere für Wellpappebahnen, mit mehreren auf entgegengesetzten Bahnseiten liegenden, paarweise zusammenwirkenden Werkzeugen (9, 10), deren oberer und unterer Reihe je eine Antriebswelle (25, 26) und eine Verstellspindel (44) zugeordnet sind, und mit einer steuerbaren Kupplung (35) für jedes Werkzeug, sowie mit einer Zurückhaltevorrichtung (53) für jede Kupplung, dadurch gekennzeichnet, daß auf jeder Verstellspindel (44) ein mit dieser ständig verbundener Verschiebekörper (41) sitzt, mit dem ein Verschieberohr (33, 34) fest verbunden ist, daß jeder Werkzeugkörper (11) über die steuerbare Kupplung (35) mit deren Verschieberohr verbindbar ist und daß die steuerbare Zurückhaltevorrichtung (53) für die Kupplungen in O-Position wirksam ist.

2. Maschine nach Anspruch 1, dadurch gekennzeichnet, daß an einem Werkzeugkörper (11) der Verschiebekörper (41) mit ausgebildet ist und der Verschiebekörper eine Spindelmutter (43) für die Verstellspindel (44) besitzt.

3. Maschine nach Anspruch 2, dadurch gekennzeichnet, daß das Verschieberohr (33, 34) die Verstellspindel (44) koaxial umgibt und sein eines Ende am Verschiebekörper (41) befestigt ist.

4. Maschine nach Anspruch 1, dadurch gekennzeichnet, daß die Verstellspindel (44) am einen seitlichen Ständerteil (5) bzw. Querträger (21) drehbar, aber unverschiebbar, gelagert ist und sich über die maximale Bahnbreite bis in den Parkraum (32) für die an den Werkzeugkörpern (11) befestigten Werkzeug (9, 10) erstreckt.

5. Maschine nach Anspruch 4, dadurch gekennzeichnet, daß die Verstellspindel (44) am freien Ende ein Lager (46) für das Verschieberohr (33, 34) trägt.

6. Maschine nach Anspruch 1, dadurch gekennzeichnet, daß die Werkzeugkörper (11) jeweils eine Backenbremse (35) aufweisen, deren eine Bremsbacke (36) über eine Rolle (39) von einer am Rahmen (2) angeordneten, sich über den Parkraum (32) für die Werkzeuge erstreckenden, ein- und ausfahrbaren Auflaufschiene steuerbar ist.

7. Maschine nach Anspruch 1, dadurch gekennzeichnet, daß die Zurückhaltevorrichtung für die Werkzeugkörper (11) von einer Klinke (53) gebildet ist, die mit Anschlägen (60) an den Werkzeugkörpern zusammenarbeitet.

8. Maschine nach Anspruch 7, dadurch gekennzeichnet, daß die Klinke (53) über einen Schwenk-Antriebszylinder (57) betätigbar ist, der auf zwei Haltedrücke steuerbar ist und daß mit der Klinke ein Geber zusammenarbeitet, der den Haltedruck des Antriebszylinders steuert.

9. Maschine nach Anspruch 1, dadurch gekennzeichnet, daß die Verstellspindeln (44) für Werkzeugpaare (9, 10) miteinander und mit einem Positioniermotor (47) antriebsmäßig schlupffrei verbunden sind.

10. Maschine nach Anspruch 1, dadurch gekennzeichnet, daß die Antriebswellen (25, 26) für die Werkzeuge (9, 10) und die Führungsstangen (13, 14; 18, 19) für die Werkzeugkörper (11) über den einen Ständerteil (4) vorragend ausgebildet sind und daß die Verschieberohre (33, 34) über diesen Ständerteil vorstehen verschiebbar sind.

11. Maschine nach Anspruch 1, dadurch gekennzeichnet, daß die Antriebswellen (25, 26) für die Werkzeuge (9, 10) und die Verschieberohre (33, 34) auf der dem Parkraum (32) für die Werkzeuge (9, 10) gegenüberliegenden Seite über das Ständerteil (4) vorstehend ausgebildet sind.

12. Maschine nach Anspruch 1, mit mehreren, in Bahnlaufrichtung hintereinander angeordneten Werkzeugpaaren, dadurch gekennzeichnet, daß alle Verstellspindeln (44) gemeinsam von einem Positioniermotor (47) angetrieben sind.

13. Maschine nach Anspruch 12, dadurch gekennzeichnet, daß für die oberen und unteren Werkzeuge (9, 10) mehrere Werkzeugstationen (a, b, c) jeweils nur eine Verstellspindel (44) und ein gemeinsamer Verschiebekörper (41) vorhanden ist, mit dem mehrere Verschieberohre (33, 34) fest verbunden sind.

14. Maschine nach Anspruch 1, dadurch gekennzeichnet, daß die Hubvorrichtung (22, 23) jedes höhenverstellbaren Querträgers (21) über einen Antrieb (24) antreibbar ist und daß mehrere Antriebe (24) für mehrere Werkzeugstationen (a, b, c) auf einem verstellbaren Schlitten (50) angeordnet sind, der über einen Antrieb (51) verstellbar ist.

## Revendications

1. Machine de coupe longitudinale et/ou de rainurage pour bandes de matière mises en mouvement, en particulier pour bandes de carton ondulé, comprenant plusieurs outils (9, 10) coopérant entre eux par paires et se trouvant sur les côtés opposés de la bande, à chacune des rangées supérieure et inférieure desquels sont associés un arbre d'entraînement (25, 26) et une vis de réglage (44); et un accouplement commandable (35) pour chaque outil, ainsi qu'un dispositif de retenue (53) pour chaque accouplement, caractérisée en ce que, sur chaque vis de réglage (44) est monté un corps de translation (41) qui est en liaison constante avec cette vis et auquel est relié rigidement un tube de translation (33, 34), en ce que chaque corps d'outil (11) peut être relié au tube de translation par l'intermédiaire de l'accouplement commandable (35) et en ce que le dispositif de retenue commandé (53) de l'accouplement est efficace dans la position zéro.

2. Machine selon la revendication 1, caractérisée en ce que le corps de translation (41) est solidaire d'un corps d'outil (11) et que le corps de translation possède un écrou (43) coopérant avec la vis de réglage (44).

3. Machine selon la revendication 2, caractérisée en ce que le tube de translation (33, 34) entoure coaxialement la vis de réglage (44) et l'une de ses extrémités est fixée au corps de translation (41).

4. Machine selon la revendication 1, caractérisée en ce que la vis de réglage (44) est montée libre en rotation mais immobilisée en translation dans un montant latéral (5) ou une poutre transversale (21) et déborde au-delà de la largeur maximum de la bande, pour pénétrer dans la zone d'attente (32) qui contient les outils (9, 10) fixés aux corps d'outil (11).

5. Machine selon la revendication 4, caractérisée en ce que la vis de réglage (44) porte, à son extrémité libre, une portée (46) pour le tube de translation (33, 34).

6. Machine selon la revendication 1, caractérisée en ce que les corps d'outils (11) comportent chacun un frein à mâchoires (35) dont une mâchoire (36) peut être commandée, par l'intermédiaire d'un galet (39), par un rail en rampe pouvant être rétracté et sorti, qui est monté sur le bâti (2) et qui s'étend sur la zone d'attente (32) recevant les outils.

7. Machine selon la revendication 1, caractérisée en ce que le dispositif de retenue agissant sur les corps d'outils (11) est formé par un cliquet (53) qui coopère avec des butées (60) prévues sur les corps d'outils.

8. Machine selon la revendication 7, caractérisée en ce que le cliquet (53) peut être actionné par l'intermédiaire d'un vérin de commande d'oscillation (57) qui peut être commandé sur deux pressions de retenue et en ce qu'avec le cliquet, coopère un capteur qui commande la pression de retenue du vérin de commande.

9. Machine selon la revendication 1, caractérisée en ce que les vis de réglage (44) prévues pour les paires d'outils (9, 10) sont reliées ciné- matiquement les unes aux autres et à un moteur de positionnement (47) sans glissement.

10. Machine selon la revendication 1, caractérisée en ce que les arbres d'entraînement (25, 26) agissant sur les outils (9, 10) et les barres de guidage (13, 14; 18, 19) guidant les corps d'outils (11) sont réalisés de manière à dépasser au-delà d'un montant (4) et en ce que les tubes de translation (33, 34) peuvent être déplacés jusqu'au-delà de ce montant.

11. Machine selon la revendication 1, caractérisée en ce que les arbres d'entraînement (25, 26) des outils (9, 10) et les tubes de translation (33, 34) sont configurés pour faire saillie au-delà du montant (4) du côté qui est à l'opposé de la zone d'attente (32) recevant les outils (9, 10).

12. Machine selon la revendication 1, comprenant plusiers paires d'outils disposées les unes à la suite des autres dan le sens du défilement de la bande, caractérisée en ce que toutes les vis de réglage (44) sont entraînées conjointement par un moteur de positionnement (47).

13. Machine selon la revendication 12, caractérisée en ce que, pour les outils supérieurs et inférieurs (9, 10) appartenant à plusieurs postes d'outillage (a, b, c), il n'est prévu qu'une seule vis de réglage (44) et qu'un seul corps de translation commun (41), auquel plusieurs tubes de translation (33, 34) sont reliés rigidement.

14. Machine selon la revendication 1, caractérisée en ce que le dispositif élévateur (22, 23) de chaque poutre transversale (21) réglable en hauteur peut être entraîné par un dispositif d'entraînement (24) et en ce que plusieurs dispositifs d'entraînement (24) prévus pour plusieurs postes d'outillage (a, b, c) sont montés sur un chariot mobile (50) qui peut être déplacé par l'intermédiaire d'un entraînement (51).

## Claims

1. A straight line cutting and/or groove machine for moving material webs, especially for corrugated paper webs, comprising a plurality of cooperable pairs of tools (9, 10) which are arranged on the upper and lower side of the web, upper and lower row of said tools being associated with a drive shaft (25, 26) and an adjustment spindle (44), respectively, a controllable clutch (35) for each tool, a retaining device (53) for each clutch, characterized in that on each adjustment spindle (44) a slide part (41) is located which is constantly connected to said adjustment spindle, said slide part (41) being rigidly connected to a shifting tube (33, 34), each tool body (11) being combinable with a shifting tube, respectively, via said controllable clutch (35) said controllable retaining device (53) controlling said clutches in rest position.

2. A machine according to claim 1, characterized in that said slide part (41) is formed with a tool body (11) and comprises a spindle nut (43) for said adjustment spindle (44).

3. A machine according to claim 2, characterized in that each shifting tube (33, 34) coaxially surrounds its associated adjustment spindle (44), one end thereof being fastened on said slide part (41).

4. A machine according to claim 1, characterized in that said adjustment spindles (44) are fixed but rotatably mounted respectively on a lateral stand part (5) or transverse carrier (21) and extend over the maximum width of the web into a rest space (32) for said tools (9, 10) which are fixed to said tool bodies (11).

5. A machine according to claim 4, characterized in that said adjustment spindles (44) carry on a free end thereof a bearing for said shifting tubes (33, 34).

6. A machine according to claim 1, characterized in that said tool bodies (11) comprise a shoe brake (35) each, one brake.shoe thereof being controllable via a roller (39) of a conductor- rail ramp which is reciprocally movable, said ramp being located at a frame (2) and extending over said rest space (32) for said tools.

7. A machine according to claim 1, characterized in that said retaining device for the tool bodies (11) is a pawl (53) cooperating with fittings (60) on the tool bodies.

8. A machine according to claim 7, characterized in that said pawl (53) can be actuated via a rotating-drive cylinder (57) which is controllable at two holding pressures, said pawl being cooperable with a transmitter which controls the holding pressure of said drive cylinder.

9. A machine according to claim 1, characterized in that said adjustment spindles (44) are connected with each other slip-free for respective tool pairs (9, 10) and can be driven by a positioning motor.

10. A machine according to claim 1 characterized in that said drive shafts (25, 26) for the tools (9, 10) and the guide rods (13, 14; 18,19) for the tool bodies (11) extend over one stand part (4), said shifting tubes (33, 34) being shiftable past said stand part.

11. A machine according to claim 1, characterized in that said drive shafts (25, 26) for said tools (9,10) and said shifting tubes (33, 34) extend over said stand part (4) on the side opposite said rest space (32) for said tools (9, 10).

12. A machine according to claim 1 having a plurality of pairs of tools subsequently arranged in path direction characterized in that all adjustment spindles (44) are driven by a common positioning motor (47).

13. A machine according to claim 12 characterized in that for said upper and lower tools (9, 10) a plurality of tool stops (a, b, c), only one adjustment spindle (44) respectively and a common slide part (41) being rigidly connected to a plurality of shifting tubes (33, 34) are provided.

14. A machine according to claim 1 characterized in that a lifting device (22, 23) of each transverse carrier (21) adjustable in height can be driven by a drive unit (24), a plurality of drive units (24) for several tools stops (a, b, c) being mounted on a movable slide (50) which is adjustable by a drive unit (51).
